# EUROPÄISCHE PATENTSCHRIFT

(11) **EP 3 023 196 B1**
(45) Veröffentlichungstag und Bekanntmachung des Hinweises auf die Patenterteilung: **27.03.2019**
(21) Anmeldenummer: 15186373.5
(22) Anmeldetag: 23.09.2015
(51) Int. Cl.: B24B 1/00

(54) **WINKELSCHLEIFER MIT EINEM VERLÄNGERUNGSABSCHNITT**
ANGLE GRINDER WITH AN ELONGATION SECTION
MEULEUSE D'ANGLE DOTÉE D'UN PROLONGEMENT

(30) Priorität: 11.11.2014 DE 102014222987
(43) Veröffentlichungstag der Anmeldung: 25.05.2016
(73) Patentinhaber: ROBERT BOSCH GMBH, 70442 Stuttgart (DE)
(72) Erfinder: Boeck, Cornelius, 73230 Kirchheim (DE); Barth, Daniel, 70771 Leinfelden-Echterdingen (DE)

(56) Entgegenhaltungen:
- EP-A1- 0 909 615
- EP-A1- 1 618 990
- DE-U1- 7 734 129
- DE-U1- 20 301 372
- US-A1- 2002 090 900

## Beschreibung

### Stand der Technik

Die vorliegende Erfindung betrifft einen Winkelschleifer gemäß dem Oberbegriff des Anspruchs 1 mit einem länglichen Werkzeuggehäuse, das einen in radialer Richtung von einem Außenumfang begrenzten Motorgehäuseabschnitt und einen Verlängerungsabschnitt aufweist, die zusammen eine Gehäuselängsachse ausbilden, wobei im Bereich des Verlängerungsabschnitts eine Werkzeugaufnahme angeordnet ist, die mit einer Anlagefläche zur flächigen Anlage einer austauschbaren Schleifscheibe versehen ist.

Aus dem Stand der Technik ist ein derartiger Winkelschleifer mit einem Motorgehäuseabschnitt und einem Verlängerungsabschnitt bekannt, der z.B. als Kehlnahtschleifer ausgebildet ist. Der Verlängerungsabschnitt ist bei diesem Kehlnahtschleifer über ein im Motorgehäuseabschnitt angeordnetes Winkelgetriebe mit dem Motorgehäuseabschnitt verbunden und vorzugsweise an diesem angeflanscht. An einem freien axialen Ende des Verlängerungsabschnitts ist eine Werkzeugaufnahme mit einer austauschbaren Schleifscheibe angeordnet.

Nachteilig an diesem Stand der Technik ist, dass der über das Winkelgetriebe mit dem Motorgehäuseabschnitt verbundene Verlängerungsabschnitt mit der daran angeordneten Werkzeugaufnahme zu einer vergleichsweise großen Bauhöhe des Winkelschleifers bzw. einem vergleichsweise großen Abstand zwischen einer der Werkzeugaufnahme abgewandten Oberseite des Motorgehäuseabschnitts und der Schleifscheibe führt. Durch diese vergleichsweise große Bauhöhe des Winkelschleifers sind eine zugeordnete Schnitttiefe und somit auch eine entsprechende Eckgängigkeit des Winkelschleifers, d.h. dessen Tauglichkeit zum Schleifen in Ecken und Kanten, begrenzt. DE 203 01 372 U1 offenbart einen Winkelschleifer gemäß dem Oberbegriff des Anspruchs 1.

### Offenbarung der Erfindung

Die Aufgabe der Erfindung ist es daher, einen neuen Winkelschleifer mit einem Verlängerungsabschnitt bereitzustellen, bei dem eine verbesserte Eckgängigkeit ermöglicht wird.

Diese Aufgabe wird gelöst durch einen Winkelschleifer gemäß Anspruch 1, mit einem länglichen Werkzeuggehäuse, das einen in radialer Richtung von einem Außenumfang begrenzten Motorgehäuseabschnitt und einen Verlängerungsabschnitt aufweist, die zusammen eine Gehäuselängsachse ausbilden, wobei im Bereich des Verlängerungsabschnitts eine Werkzeugaufnahme angeordnet ist, die mit einer Anlagefläche zur flächigen Anlage einer austauschbaren Schleifscheibe versehen ist. Zwischen der Anlagefläche und der Gehäuselängsachse ist ein Abstand ausgebildet, der kleiner oder gleich einem von der Gehäuselängsachse zum Außenumfang des Motorgehäuseabschnitts ausgebildeten, maximalen Radius ist, wobei eine Übertragungseinheit versehen ist, die nach Art eines Riemengetriebes ausgebildet ist.

Die Erfindung ermöglicht somit die Bereitstellung eines Winkelschleifers mit einem Verlängerungsabschnitt, bei dem durch einen reduzierten Abstand zwischen der Anlagefläche der Schleifscheibe und der Gehäuselängsachse, eine verbesserte Eckgängigkeit erreicht wird.

Bevorzugt ist der Abstand kleiner oder gleich 50 mm.

Somit kann ein kompakter Winkelschleifer mit einer vergrößerten Schnitttiefe bereitgestellt werden.

Im Motorgehäuseabschnitt ist vorzugsweise ein Antriebsmotor zum Antrieb der Werkzeugaufnahme angeordnet, wobei der Antriebsmotor über ein Winkelgetriebe mit einer Zwischenwelle und die Übertragungseinheit mit der Werkzeugaufnahme verbunden ist, und wobei das Winkelgetriebe mit der Zwischenwelle und die Übertragungseinheit im Verlängerungsabschnitt angeordnet sind.

Somit kann ein Winkelschleifer bereitgestellt werden, der vergleichsweise leichtgewichtig ist, da das Winkelgetriebe und die Übertragungseinheit in einem gemeinsamen Gehäuse bzw. dem Verlängerungsabschnitt angeordnet sind.

Gemäß Anspruch 1 ist die Übertragungseinheit nach Art eines Riemengetriebes ausgebildet.

Somit kann eine funktions- und betriebssichere Übertragungseinheit bereitgestellt werden, über die die vom Antriebsmotor beabstandete Werkzeugaufnahme angetrieben werden kann.

Gemäß einer Ausführungsform weist das Riemengetriebe ein erstes und zweites Riemenrad auf, wobei das erste Riemenrad an der Zwischenwelle angeordnet ist und das zweite Riemenrad an einer der Werkzeugaufnahme zugeordneten Abtriebswelle angeordnet ist.

Somit kann eine Drehbewegung des Antriebsmotors auf einfache Art und Weise auf die Zwischenwelle übertragen werden und diese kann über einen Riemen die Werkzeugaufnahme antreiben.

Vorzugsweise treibt das erste Riemenrad das zweite Riemenrad über einen Zahnriemen an.

Somit kann ein Zahnriemen für das Riemengetriebe bereitgestellt werden, bei dem aufgrund eines nicht vorhandenen Schlupfs ein höherer Wirkungsgrad ermöglicht werden kann.

Der Zahnriemen weist bevorzugt eine Breite von 8 bis 16 mm auf.

Somit kann ein leichter Zahnriemen mit einem geringen Bauraumbedarf bereitgestellt werden.

Das erste Riemenrad ist vorzugsweise auf einer einer Antriebsverzahnung des Winkelgetriebes zugewandten Seite der Zwischenwelle angeordnet.

Somit kann eine kompakte und bauraumsparende Anordnung des ersten Riemenrad auf der Zwischenwelle ermöglicht werden.

Gemäß einer Ausführungsform weist das zweite Riemenrad eine Ausnehmung zur mindestens abschnittsweisen Aufnahme eines Lagerelements zur drehbeweglichen Lagerung der Abtriebswelle auf.

Somit kann eine Lagerung der Abtriebswelle ermöglicht werden, durch die ein entsprechender Bauraumbedarf des Winkelschleifers weiter reduziert werden kann.

Bevorzugt weist das Lagerelement einen Durchmesser auf, der kleiner oder gleich 20 mm ist.

Somit kann ein Lagerelement bereitgestellt werden, dass im zweiten Riemenrad angeordnet werden kann.

Bevorzugt überragt das Lagerelement das zweite Riemenrad in eine von der Anlagefläche weggewandte Richtung maximal um eine Distanz, die kleiner oder gleich 2 mm ist.

Somit kann eine kleine und kompakte Lageranordnung bereitgestellt werden.

Vorzugsweise ist zwischen der Anlagefläche und einer von der Werkzeugaufnahme abgewandten Oberseite des Verlängerungsabschnitts eine Höhe ausgebildet und der Verlängerungsabschnitt bildet im Bereich der Werkzeugaufnahme einen Durchmesser aus, wobei die Höhe zum Durchmesser ein Verhältnis von 1/1,1 bis 1/1,6 ausbildet.

Somit kann ein Verlängerungsabschnitt mit einer vergleichsweise niedrigen Höhe bereitgestellt werden.

Zwischen der Gehäuselängsachse und einem freien axialen Ende einer Abtriebswelle der Werkzeugaufnahme ist bevorzugt eine Länge ausgebildet, die kleiner oder gleich dem maximalen Radius ist.

Somit können die Eckgängigkeit und die Schnitttiefe des Winkelschleifers auf einfache Art und Weise weiter verbessert bzw. vergrößert werden.

Im Bereich des Verlängerungsabschnitts ist vorzugsweise zumindest eine Griffschale angeordnet, insbesondere eine Kunststoffgriffschale.

Somit kann auf einfache Art und Weise die Bereitstellung eines ergonomischen Handgriffs des Winkelschleifers mit verbesserter Handlichkeit ermöglicht werden.

Gemäß einer Ausführungsform weist die zumindest eine Griffschale einen Außenumfang auf, der maximal 15% größer als der Außenumfang des Motorgehäuseabschnitts ist.

Somit kann ein kompakter Winkelschleifer bereitgestellt werden.

Bevorzugt weist das Werkzeuggehäuse zur Anordnung eines Zusatzhandgriffs eine Gewindebuchse auf.

Somit kann ein Zusatzhandgriff sicher und unkompliziert am Werkzeuggehäuse befestigt werden.

Die Gewindebuchse ist bevorzugt im Bereich des Verlängerungsabschnitts angeordnet.

Somit kann eine komfortable Handhabung des mit dem Zusatzhandgriff versehenen Winkelschleifers ermöglicht werden.

Im Bereich der Gewindebuchse ist vorzugsweise eine koaxial zur Gewindebuchse ausgebildete Verzahnung zur verstellbaren Anordnung des Zusatzhandgriffs am Werkzeuggehäuse angeordnet.

Somit kann eine jeweilige Arbeitsstellung des Zusatzhandgriffs individuell eingestellt und arretiert werden.

Vorzugsweise ist dem Zusatzhandgriff ein Endanschlag zugeordnet, der am Werkzeuggehäuse, an der Griffschale und/oder am Zusatzhandgriff angeordnet ist.

Somit kann der Zusatzhandgriff lediglich in vorgegebenen Arbeitsstellungen arretiert werden, sodass z.B. Arbeitsstellungen des Zusatzhandgriffs nahe der Schleifscheibe, bei denen ein Verletzungsrisiko vergleichsweise hoch ist, vermieden werden können.

Darüber hinaus wird die oben beschriebene Aufgabe gelöst durch einen Zusatzhandgriff für einen Winkelschleifer mit einem Werkzeuggehäuse, das mit einer Gewindebuchse zur Anordnung des Zusatzhandgriffs versehen ist, wobei koaxial zur Gewindebuchse um diese eine erste Verzahnung ausgebildet ist. Der Zusatzhandgriff weist ein Verstellelement mit einer zweiten Verzahnung zur Anordnung an der Gewindebuchse auf, wobei die erste und zweite Verzahnung zur Ausbildung einer formschlüssigen Verbindung ausgebildet sind.

Somit kann auf einfache Art und Weise ein in vorgegebenen Arbeitsstellungen an einem Winkelschleifer arretierbarer Zusatzhandgriff bereitgestellt werden.

Des Weiteren wird das oben beschriebene Problem gelöst durch einen Winkelschleifer mit einem Werkzeuggehäuse, an dem eine Gewindebuchse zur Anordnung eines Zusatzhandgriffs angeordnet ist, wobei koaxial zur Gewindebuchse eine Verzahnung zur verstellbaren Anordnung des Zusatzhandgriffs am Werkzeuggehäuse ausgebildet ist.

Die Erfindung ermöglicht somit die Bereitstellung eines Winkelschleifers, der mit dem in vorgegebenen Arbeitsstellungen arretierbaren Zusatzhandgriff verwendbar ist.

Die Verzahnung ist vorzugsweise ringsegmentförmig ausgebildet, um nur eine Verstellung des Zusatzhandgriffs in einem vorgegebenen Bereich zu ermöglichen.

Somit kann auf einfache Art und Weise ein geräte- und anwendungsspezifischer Winkelbereich zur Einstellung möglicher Arbeitsstellungen vorgegeben werden.

Bevorzugt ist dem Zusatzhandgriff ein Endanschlag zugeordnet, der am Werkzeuggehäuse angeordnet ist.

Somit kann eine Einstellung potentiell Benutzer-gefährdender Arbeitsstellungen sicher und zuverlässig ausgeschlossen werden.

Die Eingangs genannte Aufgabe wird auch gelöst durch ein Werkzeugsystem mit einem Winkelschleifer und mit einem Zusatzhandgriff, wobei der Winkelschleifer ein Werkzeuggehäuse aufweist, an dem eine Gewindebuchse zur Anordnung des Zusatzhandgriffs angeordnet ist, wobei koaxial zur Gewindebuchse eine erste Verzahnung zur verstellbaren Anordnung des Zusatzhandgriffs am Werkzeuggehäuse ausgebildet ist, und wobei der Zusatzhandgriff ein Verstellelement mit einer zweiten Verzahnung zur Anordnung an der Gewindebuchse aufweist, wobei die erste und zweite Verzahnung zur Ausbildung einer formschlüssigen Verbindung ausgebildet sind.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Fig. 1 eine perspektivische Seitenansicht eines Winkelschleifers mit einem Verlängerungsabschnitt gemäß der vorliegenden Erfindung,
Fig. 2 eine perspektivische Teilansicht des Winkelschleifers von Fig. 1,
Fig. 3 eine perspektivische Draufsicht auf den Verlängerungsabschnitt von Fig. 2, gesehen in Richtung eines Pfeils III von Fig. 2,
Fig. 4 eine Schnittansicht des Winkelschleifers von Fig. 1,
Fig. 5 eine vergrößerte Detailansicht eines Ausschnitts V von Fig. 4,
Fig. 6 eine perspektivische Ansicht des Winkelschleifers von Fig. 1 mit einer Gewindebuchse gemäß der vorliegenden Erfindung und einem daran befestigten Zusatzhandgriff gemäß der vorliegenden Erfindung,
Fig. 7 eine perspektivische Ansicht der Gewindebuchse von Fig. 6,
Fig. 8 eine perspektivische Ansicht eines dem Zusatzhandgriff von Fig. 6 zugeordneten Verstellelements,
Fig. 9 eine perspektivische Teilansicht des Winkelschleifers von Fig. 1 mit dem Zusatzhandgriff von Fig. 6 in einer ersten Endstellung, und
Fig. 10 eine perspektivische Teilansicht des Winkelschleifers von Fig. 1 mit dem Zusatzhandgriff von Fig. 6 in einer zweiten Endstellung.

### Beschreibung der Ausführungsbeispiele

Fig. 1 zeigt einen Winkelschleifer 100 mit einem länglichen Werkzeuggehäuse 110, das einen in radialer Richtung von einem Außenumfang 125 begrenzten Motorgehäuseabschnitt 120 und einen Verlängerungsabschnitt 130 aufweist. Gemäß einer Ausführungsform ist der Winkelschleifer 100 als Kehlnahtschleifer oder Eckenschleifer ausgebildet. Vorzugsweise ist im Motorgehäuseabschnitt 120 ein Antriebsmotor (410 in Fig. 4) zum Antrieb einer Werkzeugaufnahme 150 angeordnet. Der Antriebsmotor (410 in Fig. 4) ist dabei bevorzugt als elektronisch kommutierter Elektromotor ausgebildet und z.B. über einen Handschalter 112, bzw. einen Handtaster, von einem Benutzer betätigbar, d.h. zumindest ein- und ausschaltbar. Jedoch kann der Antriebsmotor (410 in Fig. 4) auch ein beliebig anderer Motor und, insbesondere Elektromotor, sein. Gemäß einer Ausführungsform weist der Winkelschleifer 100 eine Nennleistung von größer oder gleich 705 Watt auf. Dafür ist der Winkelschleifer 100 beispielhaft mit einem Stromkabel 105 zur netzabhängigen Stromversorgung ausgebildet, das illustrativ am Motorgehäuseabschnitt 120 angeordnet ist. Jedoch kann der Winkelschleifer 100 auch zur netzunabhängigen Stromversorgung mit einem Akkupack versehen sein.

Die Werkzeugaufnahme 150 ist bevorzugt im Bereich des Verlängerungsabschnitts 130 angeordnet und zum Antrieb einer austauschbaren Schleifscheibe 160 ausgebildet. Hierfür weist die Werkzeugaufnahme 150 eine Abtriebswelle 157 mit einer Anlagefläche 155 zur flächigen Anlage der austauschbaren Schleifscheibe 160 auf, die bevorzugt einen Scheibendurchmesser von größer gleich 124 mm aufweist. Eine derartige Schleifscheibe ist hinreichend aus dem Stand der Technik bekannt, sodass hier zwecks Knappheit der Beschreibung auf eine eingehende Beschreibung hiervon verzichtet wird. Darüber hinaus ist zum Schutz vor z.B. bei einer Bearbeitung mit dem Winkelschleifer 100 entstehenden Schleifpartikeln der Schleifscheibe 160 bevorzugt eine Schutzhaube 170 zugeordnet. Diese ist vorzugsweise derart ausgebildet, dass sie die Abtriebswelle 157 in Richtung ihres freien Endes (547 in Fig. 5) nicht überragt.

Des Weiteren ist gemäß einer Ausführungsform zur elektrischen und/oder thermischen Isolation gegenüber einer Hand eines Benutzers im Bereich des Verlängerungsabschnitts 130 zumindest eine Griffschale 140 angeordnet, die vorzugsweise als Kunststoffgriffschale ausgebildet ist. Bevorzugt weist die zumindest eine Griffschale 140 eine ergonomische Griffform auf und ist mit einem Außenumfang 145 versehen, der maximal 15% größer ist als der Außenumfang 125 des Motorgehäuseabschnitts 120, aber auch zumindest annähernd gleich groß sein kann. Der Verlängerungsabschnitt 130 und die Griffschale 140 sind illustrativ einstückig ausgebildet, könnten jedoch auch mehrstückig ausgebildet sein.

Fig. 2 zeigt den Verlängerungsabschnitt 130 von Fig. 1, der zusammen mit dem Motorgehäuseabschnitt 120 von Fig. 1 eine gemeinsame Gehäuselängsachse 202 ausbildet. Darüber hinaus bilden vom Außenumfang 125 des Motorgehäuseabschnitts 120 ausgehende und parallel in Richtung der Werkzeugaufnahme 150 verlängerte Linien 215, 217 illustrativ einen Bereich 219 aus. Erfindungsgemäß ist der Verlängerungsabschnitt 130 mit der Werkzeugaufnahme 150 in diesem Bereich 219 angeordnet.

Gemäß Anspruch 1 ist zwischen der Gehäuselängsachse 202 und der Anlagefläche 155 der Abtriebswelle 157 ein Abstand A ausgebildet, der kleiner oder gleich einem von der Gehäuselängsachse 202 zum Außenumfang 125 des Motorgehäuseabschnitts 120 ausgebildeten, maximalen Radius R ist. Bevorzugt weist dieser maximale Radius R einen Wert von 40 mm auf, jedoch sind auch andere Werte realisierbar. Dabei bildet der Motorgehäuseabschnitt 120 eine Höhe aus, die illustrativ zwischen der Linie 215 und der Linie 217 ausgebildet ist und doppelt so groß wie der maximale Radius R, also 80 mm ist. Vorzugsweise bildet diese Höhe des Motorgehäuseabschnitts 120 eine Gesamtbauhöhe des Winkelschleifers 100 aus.

Des Weiteren kann der Abstand A einen positiven oder negativen Wert haben, wobei ein Abstand A mit einem positiven Wert in Fig. 2 oberhalb der Gehäuselängsachse 202 ausgebildet ist und ein Abstand A mit einem negativen Wert in Fig. 2 wie gezeigt unterhalb der Gehäuselängsachse 202 ausgebildet ist. Gemäß einer Ausführungsform ist der Abstand A kleiner oder gleich 50 mm und liegt vorzugsweise in einem Bereich zwischen -25 mm und +10 mm, bevorzugt in einem Bereich zwischen -12 mm und -5 mm. Darüber hinaus ist zwischen der Anlagefläche 155 und einer von der Werkzeugaufnahme 150 abgewandten Oberseite 212 des Verlängerungsabschnitts 130 eine Höhe h ausgebildet, die bevorzugt kleiner oder gleich 33 mm ist.

Fig. 3 zeigt den Verlängerungsabschnitt 130 mit der Werkzeugaufnahme 150 von Fig. 2, die illustrativ einen maximalen Durchmesser D aufweist, der bevorzugt kleiner oder gleich 44 mm ist. Vorzugsweise bildet die Höhe h des Verlängerungsabschnitts 130 von Fig. 2 zu diesem maximalen Durchmesser D ein Verhältnis im Bereich von 1/1,1 bis 1/1,6 aus, bevorzugt ein Verhältnis von 1/1,333. Mit dem derart vorgegebenen Verhältnis kann eine schlanke Form des Verlängerungsabschnitts 130 bzw. eine niedrige Bauhöhe des Winkelschleifers 100 von Fig. 1 ermöglicht werden, die wiederum eine vergleichsweise große Schnitttiefe ermöglicht.

Fig. 4 zeigt den Winkelschleifer 100 von Fig. 1 mit seinem länglichen Werkzeuggehäuse 110, das hier ohne den Verlängerungsabschnitt 130 von Fig. 1 gezeigt ist, um eine Verdeutlichung eines inneren Aufbaus einer erfindungsgemäßen Verlängerung des Winkelschleifers 100 zu ermöglichen. Illustrativ ist im Motorgehäuseabschnitt 120 des Werkzeuggehäuses 110 ein Antriebsmotor 410 mit einer Antriebswelle 415 zum Antrieb der Werkzeugaufnahme 150 angeordnet. Hierfür ist der Antriebsmotor 410 bzw. dessen Antriebswelle 415 mit einem Winkelgetriebe 420 verbunden, das eine Übertragungseinheit 430 antreibt, die mit der Werkzeugaufnahme 150 verbunden ist. Bevorzugt weist das Winkelgetriebe 420 eine Zwischenwelle 425 auf und ist mit der Übertragungseinheit 430 im nicht gezeigten Verlängerungsabschnitt 130 angeordnet.

Gemäß Anspruch 1 ist die Übertragungseinheit 430 nach Art eines Riemengetriebes. Bevorzugt ist die Übertragungseinheit 430 mit einem ersten und zweiten Riemenrad 432, 434 ausgebildet. Das erste Riemenrad 432 ist illustrativ an der Zwischenwelle 425 angeordnet und das zweite Riemenrad 434 ist illustrativ an der Abtriebswelle 157 der Werkzeugaufnahme 150 angeordnet. Dabei sind das erste und zweite Riemenrad 432, 434 bevorzugt auf die Zwischenwelle bzw. die Abtriebswelle 157 aufgepresst.

Im Betrieb des Winkelschleifers 100 treibt das erste Riemenrad 432 das zweite Riemenrad 434 über einen bevorzugt als Zahnriemen ausgebildeten Riemen 436 an. Jedoch kann der Riemen 436 des Riemengetriebes auch nach Art eines beliebig anderen Riemens, z.B. eines Poly-V-Riemens, oder nach Art einer Kette ausgebildet sein. Darüber hinaus wird darauf hingewiesen, dass die Übertragungseinheit 430 auch auf beliebig andere Art und Weise ausgebildet sein kann, z.B. nach Art eines flexiblen Übertragungselements.

Fig. 5 zeigt die Übertragungseinheit 430 von Fig. 4, die im Betrieb des Winkelschleifers 100 von Fig. 4 über das Winkelgetriebe 420 von Fig. 4 von der Antriebswelle 415 des Antriebsmotors 410 von Fig. 4 angetrieben wird. Das Winkelgetriebe 420 weist hierzu vorzugsweise ein von der Antriebswelle 415 antreibbares Kegelrad 520 und ein Tellerrad 525 auf, wobei das Tellerrad 525 über eine Antriebsverzahnung 527 vom Kegelrad 520 antreibbar ist. Dabei ist das Tellerrad 525 an einem ersten axialen Ende 512 der Zwischenwelle 425 angeordnet und die Antriebsverzahnung 527 ist in eine von dem ersten axialen Ende 512 wegweisende Richtung ausgebildet. Illustrativ ist das Tellerrad 525 über ein Lagerelement 516 drehbeweglich im Verlängerungsabschnitt 130 des Werkzeuggehäuses 110 von Fig. 1 gelagert und die Zwischenwelle 425 über ein Lagerelement 518. An einem dem ersten axialen Ende 512 gegenüberliegend angeordneten, zweiten axialen Ende 514 der Zwischenwelle 425, bzw. auf einer der Antriebsverzahnung 527 zugewandten Seite der Zwischenwelle 425, ist bevorzugt das erste Riemenrad 432 angeordnet.

Wie bei Fig. 4 beschrieben treibt das erste Riemenrad 432 im Betrieb des Winkelschleifers 100 von Fig. 4 das zweite Riemenrad 434 über den Zahnriemen 436 an, der vorzugsweise eine Breite B im Bereich von 8 bis 16 mm, bevorzugt von 9 mm aufweist. Dabei ist das zweite Riemenrad 434 wie in Fig. 4 beschrieben auf der Abtriebswelle 157 angeordnet, wobei an einem ersten axialen Ende 542 der Abtriebswelle 157 die Werkzeugaufnahme 150 von Fig. 1 ausgebildet ist, an der die Schleifscheibe 160 angeordnet ist, und wobei an einem dem ersten axialen Ende 542 gegenüberliegend angeordneten, zweiten axialen Ende 544 das zweite Riemenrad 434 angeordnet ist. Bevorzugt ist der Abtriebswelle 157 zumindest ein und illustrativ ein erstes und ein zweites Lagerelement 546, 548 zur drehbeweglichen Lagerung im Verlängerungsabschnitt 130 von Fig. 1 zugeordnet. Vorzugsweise ist das erste Lagerelement 546 zwischen der Schleifscheibe 160 und dem zweiten Riemenrad 434 angeordnet und das zweite Lagerelement 548 ist am zweiten axialen Ende 544 angeordnet. Bevorzugt weist zumindest das zweite Lagerelement 548 einen Durchmesser d auf, der kleiner oder gleich 20 mm ist und besonders bevorzugt im Bereich zwischen 16 und 20 mm liegt. Darüber hinaus ist zumindest das zweite Lagerelement 548 vorzugsweise nach Art eines Wälzlagers ausgebildet.

Gemäß einer Ausführungsform weist das zweite Riemenrad 434 eine Ausnehmung 562 zur mindestens abschnittsweisen Aufnahme des zweiten Lagerelements 548 auf. Dabei überragt vorzugsweise eine - in Fig. 5 obere - Stirnfläche 549 des Lagerelements 548 das zweite Riemenrad 434. Vorzugsweise überragt das Lagerelement 548 das zweite Riemenrad 434 in eine von der Anlagefläche 155 weggewandte Richtung, bzw. in Richtung des zweiten axialen Endes 544 der Abtriebswelle 157. Bevorzugt überragt das Lagerelement 548 dabei das zweite Riemenrad 434 maximal um eine Distanz C, die vorzugsweise kleiner oder gleich 2 mm ist.

Des Weiteren ist zwischen der Gehäuselängsachse 202 und dem ersten axialen Ende 542 der Abtriebswelle 157 eine Länge X ausgebildet. Gemäß einer Ausführungsform ist diese Länge X kleiner oder gleich dem maximalen Radius R von Fig. 2.

Fig. 6 zeigt ein Werkzeugsystem 690, das illustrativ den Winkelschleifer 100 von Fig. 1 mit seinem Werkzeuggehäuse 110 und ein Zusatzhandgriff 630 aufweist, der vorzugsweise über ein Verstellelement 620 am Werkzeuggehäuse 110 angeordnet werden kann und illustrativ am Werkzeuggehäuse 110 befestigt ist. Bevorzugt ist der Zusatzhandgriff 630 am Verlängerungsabschnitt 130 des Werkzeuggehäuses 110 befestigbar, kann aber alternativ hierzu auch an dessen Motorgehäuseabschnitt 120 befestigbar sein, insbesondere für den Fall, dass der Winkelschleifer 100 ohne den Verlängerungsabschnitt 130 ausgebildet ist.

Es wird darauf hingewiesen das der Zusatzhandgriff 630 nicht nur über das Verstellelement 620 am Werkzeuggehäuse 110 angeordnet werden kann, sondern auch direkt, d.h. ohne das Verstellelement 620 am Werkzeuggehäuse 110 befestigt werden kann. Dabei ist der Zusatzhandgriff 630 vorzugsweise über eine Schraubverbindung und/oder eine Klemmverbindung am Werkzeuggehäuse 110 befestigbar. Bevorzugt weist die Schraubverbindung dabei eine Schraube mit einem Sterngriff auf.

Fig. 7 zeigt eine vergrößerte Ansicht des Werkzeuggehäuses 110 von Fig. 1 bzw. Fig. 6, das zur Anordnung des Zusatzhandgriffs 630 über eine Schraubverbindung bevorzugt eine Gewindebuchse 710 aufweist. Bevorzugt ist diese Gewindebuchse 710 nach Art eines Schraubauges ausgebildet. Illustrativ ist die Gewindebuchse 710 im Bereich des Verlängerungsabschnitts 130 angeordnet bzw. in diesen eingearbeitet und vorzugsweise einstückig mit diesem ausgebildet, kann aber alternativ hierzu auch am Motorgehäuseabschnitt 120 angeordnet sein.

Vorzugsweise ist zur verstellbaren Anordnung des Zusatzhandgriffs 630 am Werkzeuggehäuse 110 im Bereich der Gewindebuchse 710 eine koaxial zur Gewindebuchse 710 ausgebildete Verzahnung 720 vorgesehen. Es wird darauf hingewiesen, dass die Anordnung der Gewindebuchse 710 mit der Verzahnung 720 lediglich beispielhaft auf der in Fig. 7 gezeigten Seite des Werkzeuggehäuses 110 angeordnet ist und nicht auf diese beschränkt ist. Vielmehr kann die Gewindebuchse 710 mit der Verzahnung 720 auch auf der gegenüberliegenden Seite des Werkzeuggehäuses 110 und/oder zumindest in einer Position dazwischen angeordnet sein.

Bevorzugt ist die Verzahnung 720 ringsegmentförmig ausgebildet, so dass nur eine Verstellung des Zusatzhandgriffs 630 in einem vorgegebenen Winkelbereich ermöglicht wird. Hierfür ist dem Zusatzhandgriff 630 zumindest ein Endanschlag 731, 733; 721, 723 (841, 843 in Fig. 8) zugeordnet, der am Werkzeuggehäuse 110, an der Griffschale 140 und/oder am Zusatzhandgriff 630 angeordnet ist. Illustrativ sind ein erster und zweiter Endanschlag 731, 733 am Werkzeuggehäuse 110 angeordnet, wobei der erste Endanschlag 731 an einem ersten Ende 725 der Verzahnung 720 angeordnet ist und der zweite Endanschlag 733 an einem dem ersten Ende 725 gegenüberliegenden, zweiten Ende 727 angeordnet ist. Des Weiteren sind vorzugsweise ein dritter und vierter Endanschlag 721, 723 an der Griffschale 140 angeordnet, wobei der dritte Endanschlag 721 an einem ersten Ende einer in der Griffschale 140 vorgesehenen Ausnehmung 740 ausgebildet ist und der vierte Endanschlag 723 an einem dem ersten Ende gegenüberliegenden, zweiten Ende der Ausnehmung 740 ausgebildet ist. Die Ausnehmung 740 ist bevorzugt derart im Bereich der Gewindebuchse 710 ausgebildet, dass die Verzahnung 720 von der Ausnehmung 740 umrandet ist. Bevorzugt sind der erste und dritte Endanschlag 731, 721 am ersten Ende 725 der Verzahnung 720 ausgebildet und der zweite und vierte Endanschlag 733, 723 sind am zweiten Ende 727 der Verzahnung 720 ausgebildet.

Fig. 8 zeigt das Verstellelement 620 des Zusatzhandgriffs 630 von Fig. 6 mit einem ersten und zweiten axialen Ende 802, 804, zwischen denen bevorzugt ein länglicher Grundkörper 810 ausgebildet ist. Illustrativ weist das Verstellelement 620 an seinem ersten und zweiten axialen Ende 802, 804 jeweils eine Ausnehmung 820, 830 auf. Dabei ist die Ausnehmung 820 zur Anordnung am Zusatzhandgriff 630 ausgebildet und die Ausnehmung 830 ist zur Anordnung am Werkzeuggehäuse 110 des Winkelschleifers 100 von Fig. 6 ausgebildet.

Gemäß einer Ausführungsform ist zur verstellbaren Anordnung des Zusatzhandgriffs 630 am Werkzeuggehäuse 110 koaxial zur Ausnehmung 830 eine vorzugsweise ringsegmentförmig ausgebildete Verzahnung 840 angeordnet. Bevorzugt weist die Verzahnung 840 an ihrem ersten und zweiten Ende 845, 847 jeweils einen Endanschlag 841, 843 auf, wobei der Endanschlag 841 am ersten Ende 845 und der Endanschlag 843 am zweiten Ende 847 angeordnet ist. Bevorzugt bilden die koaxial um die Gewindebuchse 710 ausgebildete Verzahnung 720 von Fig. 7 und die koaxial um die Ausnehmung 830 ausgebildete Verzahnung 840 eine formschlüssige Verbindung aus.

Fig. 9 zeigt den Zusatzhandgriff 630 von Fig. 6 in einer ersten Endstellung, bei der dieser am Endanschlag 723, 733 von Fig. 7 anliegt. Illustrativ ist dabei der Zusatzhandgriff 630 in einer vorderen Stellung bzw. im Bereich der Werkzeugaufnahme 150 angeordnet.

Fig. 10 zeigt den Zusatzhandgriff 630 von Fig. 6 in einer zweiten Endstellung, bei der dieser am Endanschlag 721, 731 von Fig. 7 anliegt. Illustrativ ist dabei der Zusatzhandgriff 630 in einer hinteren Stellung bzw. im Bereich des Motorgehäuseabschnitts 120 von Fig. 6 angeordnet. Es wird darauf hingewiesen, dass der Zusatzhandgriff 630 nicht nur in der in Fig. 9 gezeigten, vorderen Endstellung und der in Fig. 10 gezeigten hinteren Endstellung angeordnet werden kann, sondern auch in zumindest einer und bevorzugt mehreren weiteren Zwischenstellungen angeordnet bzw. arretiert werden kann.

## Patentansprüche

1. Winkelschleifer (100) mit einem länglichen Werkzeuggehäuse (110), das einen in radialer Richtung von einem Außenumfang (125) begrenzten Motorgehäuseabschnitt (120) und einen Verlängerungsabschnitt (130) aufweist, die zusammen eine Gehäuselängsachse (202) ausbilden, wobei im Bereich des Verlängerungsabschnitts (130) eine Werkzeugaufnahme (150) angeordnet ist, die mit einer Anlagefläche (155) zur flächigen Anlage einer austauschbaren Schleifscheibe (160) versehen ist, wobei zwischen der Anlagefläche (155) und der Gehäuselängsachse (202) ein Abstand (A) ausgebildet ist, der kleiner oder gleich einem von der Gehäuselängsachse (202) zum Außenumfang (125) des Motorgehäuseabschnitts (120) ausgebildeten, maximalen Radius (R) ist, **dadurch gekennzeichnet, dass** eine Übertragungseinheit (430) versehen ist, die nach Art eines Riemengetriebes ausgebildet ist.

2. Winkelschleifer nach Anspruch 1, **dadurch gekennzeichnet, dass** der Abstand (A) kleiner oder gleich 50 mm ist.

3. Winkelschleifer nach Anspruch 1 oder 2, **dadurch gekennzeichnet, dass** im Motorgehäuseabschnitt (120) ein Antriebsmotor (410) zum Antrieb der Werkzeugaufnahme (150) angeordnet ist, wobei der Antriebsmotor (410) über ein Winkelgetriebe (420) mit einer Zwischenwelle (425) und die Übertragungseinheit (430) mit der Werkzeugaufnahme (150) verbunden ist, und wobei das Winkelgetriebe (420) mit der Zwischenwelle (425) und die Übertragungseinheit (430) im Verlängerungsabschnitt (130) angeordnet sind.

4. Winkelschleifer nach Anspruch 3, **dadurch gekennzeichnet, dass** das Riemengetriebe (430) ein erstes und zweites Riemenrad (432, 434) aufweist, wobei das erste Riemenrad (432) an der Zwischenwelle (425) angeordnet ist und das zweite Riemenrad (434) an einer der Werkzeugaufnahme (150) zugeordneten Abtriebswelle (157) angeordnet ist.

5. Winkelschleifer nach Anspruch 4, **dadurch gekennzeichnet, dass** das erste Riemenrad (432) das zweite Riemenrad (434) über einen Zahnriemen (436) antreibt.

6. Winkelschleifer nach Anspruch 5, **dadurch gekennzeichnet, dass** der Zahnriemen (436) eine Breite von 8 bis 16 mm aufweist.

7. Winkelschleifer nach einem der Ansprüche 4 bis 6, **dadurch gekennzeichnet, dass** das erste Riemenrad (432) auf einer einer Antriebsverzahnung (527) des Winkelgetriebes (420) zugewandten Seite der Zwischenwelle (425) angeordnet ist.

8. Winkelschleifer nach einem der Ansprüche 4 bis 7, **dadurch gekennzeichnet, dass** das zweite Riemenrad (434) eine Ausnehmung (562) zur mindestens abschnittsweisen Aufnahme eines Lagerelements (548) zur drehbeweglichen Lagerung der Abtriebswelle (157) aufweist.

9. Winkelschleifer nach Anspruch 8, **dadurch gekennzeichnet, dass** das Lagerelement (548) einen Durchmesser (d) aufweist, der kleiner oder gleich 20 mm ist.

10. Winkelschleifer nach Anspruch 8 oder 9, **dadurch gekennzeichnet, dass** das Lagerelement (548) das zweite Riemenrad (434) in eine von der Anlagefläche (155) weggewandte Richtung maximal um eine Distanz (C) überragt, die kleiner oder gleich 2 mm ist.

11. Winkelschleifer nach einem der vorhergehenden Ansprüche, **dadurch gekennzeichnet, dass** zwischen der Anlagefläche (155) und einer von der Werkzeugaufnahme (150) abgewandten Oberseite (212) des Verlängerungsabschnitts (130) eine Höhe (h) ausgebildet ist und der Verlängerungsabschnitt (130) im Bereich der Werkzeugaufnahme (150) einen Durchmesser (D) ausbildet, wobei die Höhe (h) zum Durchmesser (D) ein Verhältnis von 1/1,1 bis 1/1,6 ausbilden.

12. Winkelschleifer nach einem der vorhergehenden Ansprüche, **dadurch gekennzeichnet, dass** zwischen der Gehäuselängsachse (202) und einem freien axialen Ende (542) einer Abtriebswelle (157) der Werkzeugaufnahme (150) eine Länge (X) ausgebildet ist, die kleiner oder gleich dem maximalen Radius (R) ist.

13. Winkelschleifer nach einem der vorhergehenden Ansprüche, **dadurch gekennzeichnet, dass** im Bereich des Verlängerungsabschnitts (130) zumindest eine Griffschale (140) angeordnet ist, insbesondere eine Kunststoffgriffschale.

14. Winkelschleifer nach Anspruch 13, **dadurch gekennzeichnet, dass** die zumindest eine Griffschale (140) einen Außenumfang (145) aufweist, der maximal 15% größer als der Außenumfang (125) des Motorgehäuseabschnitts (120) ist.

15. Winkelschleifer nach einem der vorhergehenden Ansprüche, **dadurch gekennzeichnet, dass** das Werkzeuggehäuse (110) zur Anordnung eines Zusatzhandgriffs (630) eine Gewindebuchse (710) aufweist.

16. Winkelschleifer nach Anspruch 15, **dadurch gekennzeichnet, dass** die Gewindebuchse (710) im Bereich des Verlängerungsabschnitts (130) angeordnet ist.

17. Winkelschleifer nach Anspruch 15 oder 16, **dadurch gekennzeichnet, dass** im Bereich der Gewindebuchse (710) eine koaxial zur Gewindebuchse (710) ausgebildete Verzahnung (720) zur verstellbaren Anordnung des Zusatzhandgriffs (630) am Werkzeuggehäuse (110) angeordnet ist.

18. Winkelschleifer nach einem der Ansprüche 15 bis 17, **dadurch gekennzeichnet, dass** dem Zusatzhandgriff (630) ein Endanschlag (731, 733; 721, 723; 841, 843) zugeordnet ist, der am Werkzeuggehäuse (110), an der Griffschale (140) und/oder am Zusatzhandgriff (630) angeordnet ist.

19. Winkelschleifer mit einem Werkzeuggehäuse (110) nach einem der Ansprüche 1 bis 14 **dadurch gekennzeichnet, dass** am Werkzeuggehäuse (110) eine Gewindebuchse (710) zur Anordnung eines Zusatzhandgriffs (630) angeordnet ist, wobei koaxial zur Gewindebuchse (710) eine Verzahnung (720) zur verstellbaren Anordnung des Zusatzhandgriffs (630) am Werkzeuggehäuse (110) ausgebildet ist.

20. Winkelschleifer nach Anspruch 19, **dadurch gekennzeichnet, dass** die Verzahnung (720) ringsegmentförmig ausgebildet ist, um nur eine Verstellung des Zusatzhandgriffs (630) in einem vorgegebenen Winkelbereich zu ermöglichen.

21. Winkelschleifer nach Anspruch 19 oder 20, **dadurch gekennzeichnet, dass** dem Zusatzhandgriff (630) ein Endanschlag (731, 733; 721, 723; 841, 843) zugeordnet ist, der am Werkzeuggehäuse (110) angeordnet ist.

22. Werkzeugsystem (690) mit einem Winkelschleifer (100) nach einem der vorhergehenden Ansprüche ,mit einem Zusatzhandgriff (630) und mit einem Verstellelement (620), wobei der Winkelschleifer (100) ein Werkzeuggehäuse (110) aufweist, an dem eine Gewindebuchse (710) zur Anordnung des Zusatzhandgriffs (630) angeordnet ist, wobei koaxial zur Gewindebuchse (710) eine erste Verzahnung (720) zur verstellbaren Anordnung des Zusatzhandgriffs (630) am Werkzeuggehäuse (110) ausgebildet ist, und wobei das Verstellelement (620) mit einer zweiten Verzahnung (840) zur Anordnung an der Gewindebuchse (710) aufweist, wobei die erste und zweite Verzahnung (720;840) zur Ausbildung einer formschlüssigen Verbindung ausgebildet sind.

23. Werkzeugsystem (690) nach Anspruch 22, **dadurch gekennzeichnet, dass** das Verstellelement (620) an seinem ersten und zweiten axialen Ende (802, 804) jeweils eine Ausnehmung (820, 830) aufweist, wobei die Ausnehmung (820) zur Anordnung am Zusatzhandgriff (630) ausgebildet ist und die Ausnehmung (830) ist zur Anordnung am Werkzeuggehäuse (110) des Winkelschleifers (100) ausgebildet ist.

## Claims

1. Angle grinder (100) having an elongate tool housing (110), which has a motor-housing portion (120), bounded in a radial direction by an outer perimeter (125), and an extension portion (130), which together form a housing longitudinal axis (202), wherein, in the region of the extension portion (130), a tool receptacle (150) is arranged, which is provided with an abutment face (155) for the flat abutment of an exchangeable grinding wheel (160), wherein, between the abutment face (155) and the housing longitudinal axis (202), a spacing (A) is formed that is less than or equal to a maximum radius (R) formed from the housing longitudinal axis (202) to the outer perimeter (125) of the motor-housing portion (120), **characterized in that** a transmission unit (430) is provided, which is configured in the manner of a belt drive.

2. Angle grinder according to Claim 1, **characterized in that** the spacing (A) is less than or equal to 50 mm.

3. Angle grinder according to Claim 1 or 2, **characterized in that** a drive motor (410) for driving the tool receptacle (150) is arranged in the motor-housing portion (120), wherein the drive motor (410) is connected to the tool receptacle (150) via an angular gear (420) with an intermediate shaft (425) and via the transmission unit (430), and wherein the angular gear (420) with the intermediate shaft (425) and the transmission unit (430) are arranged in the extension portion (130).

4. Angle grinder according to Claim 3, **characterized in that** the belt drive (430) has a first and second belt pulley (432, 434), wherein the first belt pulley (432) is arranged on the intermediate shaft (425) and the second belt pulley (434) is arranged on an output shaft (157) assigned to the tool receptacle (150).

5. Angle grinder according to Claim 4, **characterized in that** the first belt pulley (432) drives the second belt pulley (434) via a toothed belt (436).

6. Angle grinder according to Claim 5, **characterized in that** the toothed belt (436) has a width of 8 to 16 mm.

7. Angle grinder according to one of Claims 4 to 6, **characterized in that** the first belt pulley (432) is arranged on a side of the intermediate shaft (425) that faces a drive toothing (527) of the angular gear (420).

8. Angle grinder according to one of Claims 4 to 7, **characterized in that** the second belt pulley (434) has a recess (562) for at least partially receiving a bearing element (548) for mounting the output shaft (157) in a rotatable manner.

9. Angle grinder according to Claim 8, **characterized in that** the bearing element (548) has a diameter (d) that is less than or equal to 20 mm.

10. Angle grinder according to Claim 8 or 9, **characterized in that** the bearing element (548) projects beyond the second belt pulley (434) in a direction away from the abutment face (155) at most by a distance (C) of less than or equal to 2 mm.

11. Angle grinder according to one of the preceding claims, **characterized in that** a height (h) is formed between the abutment face (155) and a top side (212), facing away from the tool receptacle (150), of the extension portion (130), and the extension portion (130) forms a diameter (D) in the region of the tool receptacle (150), wherein the ratio of the height (h) to the diameter (D) is 1/1.1 to 1/1.6.

12. Angle grinder according to one of the preceding claims, **characterized in that** a length (X) that is less than or equal to the maximum radius (R) is formed between the housing longitudinal axis (202) and a free axial end (542) of an output shaft (157) of the tool receptacle (150).

13. Angle grinder according to one of the preceding claims, **characterized in that** at least one handle shell (140), in particular a plastics handle shell, is arranged in the region of the extension portion (130).

14. Angle grinder according to Claim 13, **characterized in that** the at least one handle shell (140) has an outer perimeter (145) that is at most 15% greater than the outer perimeter (125) of the motor-housing portion (120).

15. Angle grinder according to one of the preceding claims, **characterized in that** the tool housing (110) has a threaded bushing (710) for the arrangement of an auxiliary handle (630).

16. Angle grinder according to Claim 15, **characterized in that** the threaded bushing (710) is arranged in the region of the extension portion (130).

17. Angle grinder according to Claim 15 or 16, **characterized in that** a toothing (720), formed coaxially with the threaded bushing (710), for the adjustable arrangement of the auxiliary handle (630) is arranged on the tool housing (110) in the region of the threaded bushing (710).

18. Angle grinder according to one of Claims 15 to 17, **characterized in that** the auxiliary handle (630) is assigned an end stop (731, 733; 721, 723; 841, 843), which is arranged on the tool housing (110), on the handle shell (140) and/or on the auxiliary handle (630).

19. Angle grinder having a tool housing (110) according to one of Claims 1 to 14, **characterized in that** a threaded bushing (710) for the arrangement of an auxiliary handle (630) is arranged on the tool housing (110), wherein a toothing (720) for the adjustable arrangement of the auxiliary handle (630) is formed on the tool housing (110), coaxially with the threaded bushing (710).

20. Angle grinder according to Claim 19, **characterized in that** the toothing (720) is configured in the form of a ring segment in order to allow the auxiliary handle (630) only to be adjusted in a predefined angular range.

21. Angle grinder according to Claim 19 or 20, **characterized in that** the auxiliary handle (630) is assigned an end stop (731, 733; 721, 723; 841, 843), which is arranged on the tool housing (110).

22. Tool system (690) having an angle grinder (100) according to one of the preceding claims, having an auxiliary handle (630) and having an adjusting element (620), wherein the angle grinder (100) has a tool housing (110) on which a threaded bushing (710) for the arrangement of the auxiliary handle (630) is arranged, wherein a first toothing (720) for the adjustable arrangement of the auxiliary handle (630) is formed on the tool housing (110), coaxially with the threaded bushing (710), and wherein the adjusting element (620) has a second toothing (840) for arrangement on the threaded bushing (710), wherein the first and second toothing (720; 840) are configured to form a form-fitting connection.

23. Tool system (690) according to Claim 22, **characterized in that** the adjusting element (620) has a respective recess (820, 830) at its first and second axial ends (802, 804), wherein the recess (820) is configured for arrangement on the auxiliary handle (630) and the recess (830) is configured for arrangement on the tool housing (110) of the angle grinder (100).

## Revendications

1. Meuleuse d'angle (100) avec un boîtier d'outil allongé (110), qui présente une section de boîtier de moteur (120) limitée en direction radiale par une périphérie extérieure (125) et une section de prolongement (130), qui forment ensemble un axe longitudinal de boîtier (202), dans laquelle un logement d'outil (150), qui est doté d'une face plate (155) pour l'appui plat d'une meule remplaçable (160), est disposé dans la région de la section de prolongement (130), dans laquelle une distance (A) est formée entre la face d'appui (155) et l'axe longitudinal de boîtier (202), qui est inférieure ou égale à un rayon maximal (R) formé de l'axe longitudinal de boîtier (202) à la périphérie extérieure (125) de la section de boîtier de moteur (120), **caractérisée en ce qu'**il est prévu une unité de transmission (430), qui est réalisée à la manière d'une transmission à courroie.

2. Meuleuse d'angle selon la revendication 1, **caractérisée en ce que** la distance (A) est inférieure ou égale à 50 mm.

3. Meuleuse d'angle selon la revendication 1 ou 2, **caractérisée en ce qu'**un moteur d'entraînement (410) est disposé dans la section de boîtier de moteur (120) pour l'entraînement du logement d'outil (150), dans laquelle le moteur d'entraînement (410) est relié par un engrenage d'angle (420) à un arbre intermédiaire (425) et l'unité de transmission (430) est reliée au logement d'outil (150), et dans laquelle l'engrenage d'angle (420) avec l'arbre intermédiaire (425) et l'unité de transmission (430) sont disposés dans la section de prolongement (130).

4. Meuleuse d'angle selon la revendication 3, **caractérisée en ce que** la transmission à courroie (430) présente une première et une seconde roue à courroie (432, 434), dans laquelle la première roue à courroie (432) est disposée sur l'arbre intermédiaire (425) et la seconde roue à courroie (434) est disposée sur un arbre de sortie (157) associé au logement d'outil (150).

5. Meuleuse d'angle selon la revendication 4, **caractérisée en ce que** la première roue à corroie (432) entraîne la seconde roue à courroie (434) au moyen d'une courroie dentée (436).

6. Meuleuse d'angle selon la revendication 5, **caractérisée en ce que** la courroie dentée (436) présente une largeur de 8 à 16 mm.

7. Meuleuse d'angle selon l'une quelconque des revendications 4 à 6, **caractérisée en ce que** la première roue à courroie (432) est disposée sur un côté de l'arbre intermédiaire (425) tourné vers une denture d'entraînement (527) de l'engrenage d'angle (420).

8. Meuleuse d'angle selon l'une quelconque des revendications 4 à 7, **caractérisée en ce que** la seconde roue à courroie (434) présente un évidement (562) pour le logement au moins partiel d'un élément de palier (548) destiné à l'appui rotatif de l'arbre de sortie (157).

9. Meuleuse d'angle selon la revendication 8, **caractérisée en ce que** l'élément de palier (548) présente un diamètre (d) qui est inférieur ou égal à 20 mm.

10. Meuleuse d'angle selon la revendication 8 ou 9, **caractérisée en ce que** l'élément de palier (548) dépasse la seconde roue à courroie (434) dans une direction s'éloignant de la face d'appui (155) au maximum d'une distance (C), qui est inférieure ou égale à 2 mm.

11. Meuleuse d'angle selon l'une quelconque des revendications précédentes, **caractérisée en ce qu'**une hauteur (h) est formée entre la face d'appui (155) et un côté supérieur (212) de la section de prolongement (130) détourné du logement d'outil (150) et la section de prolongement (130) forme dans la région du logement d'outil (150) un diamètre (D), dans laquelle la hauteur (h) présente vis-à-vis du diamètre (D) un rapport de 1/1,1 à 1/1,6.

12. Meuleuse d'angle selon l'une quelconque des revendications précédentes, **caractérisée en ce qu'**une longueur (X), qui est inférieure ou égale au rayon maximal (R), est formée entre l'axe longitudinal de boîtier (202) et une extrémité axiale libre (542) d'un arbre de sortie (157) du logement d'outil (150).

13. Meuleuse d'angle selon l'une quelconque des revendications précédentes, **caractérisée en ce qu'**au moins une coquille de saisie (140), en particulier une coquille de saisie en matière plastique, est disposée dans la région de la section de prolongement (130).

14. Meuleuse d'angle selon la revendication 13, **caractérisée en ce que** ladite au moins une coquille de saisie (140) présente une périphérie extérieure (145), qui est au maximum 15 % plus grande que la périphérie extérieure (125) de la section de boîtier de moteur (120).

15. Meuleuse d'angle selon l'une quelconque des revendications précédentes, **caractérisée en ce que** le boîtier d'outil (110) présente une douille filetée (710) pour l'agencement d'une poignée supplémentaire (630).

16. Meuleuse d'angle selon la revendication 15, **caractérisée en ce que** la douille filetée (710) est disposée dans la région de la section de prolongement (130).

17. Meuleuse d'angle selon la revendication 15 ou 16, **caractérisée en ce qu'**une denture (720) formée coaxialement à la douille filetée (710) est disposée dans la région de la douille filetée (710) pour l'agencement réglable de la poignée supplémentaire (630) sur le boîtier d'outil (110).

18. Meuleuse d'angle selon l'une quelconque des revendications 15 à 17, **caractérisée en ce qu'**une butée d'extrémité (731, 733; 721, 723; 841, 843) est associée à la poignée supplémentaire (630) et est disposée sur le boîtier d'outil (110), sur la coquille de saisie (140) et/ou sur la poignée supplémentaire (630).

19. Meuleuse d'angle avec un boîtier d'outil (110) selon l'une quelconque des revendications 1 à 14, **caractérisée en ce qu'**une douille filetée (710) est disposée sur le boîtier d'outil (110) pour l'agencement d'une poignée supplémentaire (630), dans laquelle une denture (720) est formée coaxialement à la douille filetée (710) pour l'agencement réglable de la poignée supplémentaire (630) sur le boîtier d'outil (110).

20. Meuleuse d'angle selon la revendication 19, **caractérisée en ce que** la denture (720) est réalisée sous forme de segments annulaires, afin de ne permettre un réglage de la poignée supplémentaire (630) que dans une plage angulaire prédéterminée.

21. Meuleuse d'angle selon la revendication 19 ou 20, **caractérisée en ce qu'**une butée d'extrémité (731, 733; 721, 723; 841, 843), qui est disposée sur le boîtier d'outil (110), est associée à la poignée supplémentaire (630).

22. Système d'outil (690) avec une meuleuse d'angle (100) selon l'une quelconque des revendications précédentes, avec une poignée supplémentaire (630) et avec un élément de réglage (620), dans lequel la meuleuse d'angle (100) présente un boîtier d'outil (110), sur lequel une douille filetée (710) est disposée pour l'agencement de la poignée supplémentaire (630), dans lequel une première denture (720) est formée coaxialement à la douille filetée (710) pour l'agencement réglable de la poignée supplémentaire (630) sur le boîtier d'outil (110), et dans lequel l'élément de réglage (620) présente une seconde denture (840) pour l'agencement sur la douille filetée (710), dans lequel la première et la seconde dentures (720; 840) sont réalisées de façon à former un assemblage par emboîtement.

23. Système d'outil (690) selon la revendication 22, **caractérisé en ce que** l'élément de réglage (620) présente à sa première et à sa seconde extrémité axiale (802, 804) chaque fois un évidement (820, 830), dans lequel l'évidement (820) est formé pour l'agencement sur la poignée supplémentaire (630) et l'évidement (830) est formé pour l'agencement sur le boîtier d'outil (110) de la meuleuse d'angle (100).
